# EUROPÄISCHE PATENTSCHRIFT

(11) **EP 1 245 746 B1**
(45) Veröffentlichungstag und Bekanntmachung des Hinweises auf die Patenterteilung: **31.08.2005**
(21) Anmeldenummer: 02003805.5
(22) Anmeldetag: 20.02.2002
(51) Int. Cl.: E03D 11/14

(54) **Vorwandinstallationsvorrichtung mit stufenlos höhenverstellbarem Spülkasten**
Frame for the installation in front of a wall with stepless height-adjustable cistern
Cadre pour l'installation devant une paroi avec une chasse d'eau réglable en hauteur en continu

(30) Priorität: 26.03.2001 DE 10114886
(43) Veröffentlichungstag der Anmeldung: 02.10.2002
(73) Patentinhaber: Georg Fischer Schwab GmbH & Co. KG, 72793 Pfullingen (DE)
(72) Erfinder: Klimek, Ernst, 72829 Engstingen (DE); Görlich, Arno, 72639 Neuffen (DE)
(74) Vertreter: Weiss, Wolfgang

(56) Entgegenhaltungen:
- EP-A- 0 713 018
- EP-A- 0 731 228
- EP-A- 0 913 530
- EP-A- 0 984 107
- DE-A- 19 737 262
- DE-A- 19 953 682
- DE-U- 20 005 988
- DE-U- 29 916 234
- US-A- 4 840 525

## Beschreibung

Die Erfindung betrifft eine Vorwandinstallationsvorrichtung für die Sanitärinstallation, mit einem Sanitärelement, das zwischen zwei vertikalen C-Profilschienen eines Rahmens in verschiedenen Höhen befestigbar ist, wobei die C-Profilschienen Profilschlitze aufweisen, und wobei in den C-Profilschienen jeweils ein mit dem Sanitärelement verbundener Führungsschlitten verschiebbar geführt und feststellbar ist.

Eine derartige Vorwandinstallationsvorrichtung ist beispielsweise durch die EP-A-0_731_228 bekannt geworden.

Sanitärelemente für den Trockenbau stellen üblicherweise Rahmenkonstruktionen dar, die sich aus der Anordnung horizontaler und vertikaler Profilstücke ergeben, an die verschiedene Sanitärinstallationen, wie z.B. ein Spülkasten, angebracht werden können.

Bei der aus der eingangs genannten EP-A-0 731 228 bekannten Vorwandinstallationsvorrichtung weisen die Vertikalstreben seitlich eine vertikale Lochleiste auf, in die der Spülkasten in der jeweils gewünschten Höhe eingehängt werden kann. Allerdings sind für den Spülkasten nur die durch das Lochraster der Lochleiste vorgegebenen Höhen möglich, und für die Einstellung einer anderen Höhe des Spülkastens muss der Spülkasten zunächst aus- und dann wieder eingehängt werden.

Aus der EP 913 530 A2 vom gleichen Anmelder ist ein Traggestellrahmen-Tragprofil für eine Sanitärinstallationseinheit bekannt. Die Erfindung betrifft ein vertikales Hohlprofil mit einem rechteckigen oder C-förmigen Aussenquerschnitt und mit einer Versteifungsleiste. Die Sanitärelemente, wie beispielsweise einen Spülkasten, werden mittels Befestigungswinkeln und Schraubverbindungen an den Schenkeln des Tragprofils gehalten.

Aus der US 4840525 ist ein Befestigungsmittel für Profilschienen bekannt, das aus einer in der Profilschiene einbringbaren speziell geformten Mutter und einem speziellen Halteelement besteht. Die Mutter wird, insbesondere während der Vormontage, ohne Zuhilfenahme von federnden Elementen gehalten.

Es ist daher die Aufgabe der Erfindung, eine Vorwandinstallationsvorrichtung der eingangs genannten Art derart weiter zu bilden, dass das Sanitärelement am Rahmen möglichst einfach stufenlos in seiner Höhe verstellt werden kann.

Diese Aufgabe wird dadurch erfindungsgemäß gelöst, dass die Vertikalstreben C-Profilschienen mit einander zugewandten Profilschlitzen sind und dass in den C-Profilschienen jeweils ein mit dem Sanitärelement verbundener Führungsschlitten verschiebbar geführt und feststellbar ist.

An jedem Führungsschlitten ist ein aus dem Profilschlitz vorstehender Klemmhebel um eine horizontale Achse schwenkbar gelagert, mittels dem der Führungsschlitten in der C-Profilschiene festklemmbar ist.

Der Klemmhebel weist eine in einer zum Führungsboden des Führungsschlittens offenen Aufnahme schwenkbar gelagerte Klemmachse mit einem angeflachten Abschnitt auf, welcher in einer ersten Schwenkstellung des Klemmhebels parallel und bündig zum Führungsboden verläuft und in einer anderen Schwenkstellung über den Führungsboden um ein Klemmaß übersteht. Der Klemmhebel kann z.B. in einer mittleren Schwenkstellung den Führungsschlitten für ein Verschieben in der C-Profilschiene freigeben und in den beiden äußeren Schwenkstellungen den Führungsschlitten in der C-Profilschiene festklemmen.

Besonders bevorzugt sind am Führungsschlitten Sicherungsnasen vorgesehen, die den Klemmhebel in jeder klemmenden Schwenkstellung arretieren. Nach Einstellen der gewünschten Spülkastenhöhe werden die Klemmhebel in ihre klemmende Schwenkstellung verschwenkt, bis sie jeweils hinter einer Sicherungsnase verrastet sind.

Um das Ablaufrohr des Spülkastens leicht und einfach an die jeweils eingestellte Spülkastenhöhe anpassen zu können, weist das Ablaufrohr in einer Ausführungsvariante mehrere axial versetzte ringförmige Sollbruchstellen auf, an denen das Ablaufrohr leicht abgeschnitten werden kann. In einer anderen Ausführungsvariante ist das Ablaufrohr als Wellenschlauch ausgebildet, der sich leicht auf die jeweils gewünschte Länge ausziehen lässt.

Weitere Vorteile der Erfindung ergeben sich aus der Beschreibung und der Zeichnung. Ebenso können die vorstehend genannten und die noch weiter aufgeführten Merkmale erfindungsgemäß jeweils einzeln für sich oder zu mehreren in beliebigen Kombinationen Verwendung finden. Die gezeigte und beschriebene Ausführungsform ist nicht als abschließende Aufzählung zu verstehen, sondern hat vielmehr beispielhaften Charakter für die Schilderung der Erfindung.

Es zeigt:
- Fig. 1: eine erfindungsgemäße Vorwandinstallationsvorrichtung mit stufenlos höhenverstellbarem Spülkasten;
- Fig. 2: eine Detailansicht eines Führungsschlittens der erfindungsgemäßen Vorwandinstallationsvorrichtung;
- Fig. 3: den Führungsschlitten der Fig. 2, dessen Klemmhebel auf eine nicht klemmende mittlere Schwenkposition eingestellt ist;
- Fig. 4: ein Detail des Führungsschlittens der Fig. 3 in einer Seitenansicht;
- Fig. 5: den Führungsschlitten der Fig. 2, dessen Klemmhebel auf eine klemmende äußere Schwenkposition eingestellt ist;
- Fig. 6: ein Detail des Führungsschlitten der Fig. 5 in einer Seitenansicht; und
- Fig. 7: das Ablaufrohr der Vorwandinstallationsvorrichtung der Fig. 1 in einer Detailansicht.

Die für die Sanitärinstallation verwendete Vorwandinstallationsvorrichtung ist in Fig. 1 insgesamt mit **1** bezeichnet und umfasst einen Rahmen mit zwei vertikalen C-Profilschienen **2**, deren Profilschlitze **3** (Fig. 2) einander zugewandt sind. In Fig. 1 ist nur eine C-Profilschiene 2 gezeigt. Zwischen beiden C-Profilschienen 2 ist ein Spülkasten **4** befestigt, der in seiner Höhe stufenlos verstellbar und feststellbar ist. Dazu ist in jeder C-Profilschiene 2 ein Führungsschlitten **5** verschiebbar geführt, der am Spülkasten 4 über einen Befestigungswinkel **6** befestigt ist.

Wie die Fign. 3 bis 6 im Detail zeigen, hat der Führungsschlitten 5 einen der C-Profilschiene 2 entsprechenden T-förmigen Querschnitt mit zwei seitlichen Führungsabschnitten **7,** mittels denen der Führungsschlitten 5 in der C-Profilschiene 2 gehalten und geführt ist. Im Führungsschlitten 5 ist in einer zum Boden **8** des Führungsschlittens 5 offenen Aufnahme eine Klemmachse **9** schwenkbar gelagert, deren Klemmhebel **10** aus dem Profilschlitz 3 vorsteht. Die Klemmachse 9 hat einen angeflachten Abschnitt **11,** der in der mittleren Schwenkstellung des Klemmhebels 10 (Fign 3. und 4) parallel und bündig zum Boden 8 verläuft, d.h. über den Boden 8 nicht übersteht, so dass der Führungsschlitten 5 in der C-Profilschiene 2 verschoben werden kann. In seinen bezüglich der mittleren Schwenkstellung rechten bzw. linken Schwenkstellung des Klemmhebels 10 steht, wie die Fign. 5 und 6 zeigen, die Klemmachse 9 mit dem angeflachten Abschnitt 11 jeweils um ein Klemmmaß **12** vor, wodurch der Führungsschlitten 5 in der C-Profilschiene 2 festgeklemmt ist. In dieser Klemmstellung ist der Klemmhebel 10 jeweils durch Sicherungsnasen **13** am Führungsschlitten 5 arretiert.

Um den Spülkasten 4 in seiner Höhe zu verstellen, werden die Klemmhebel 10 beider Führungsschlitten 7 auf ihre mittlere Schwenkstellung gestellt, und der Spülkasten 4 wird auf die gewünschte Höhe eingestellt. Danach werden beide Klemmhebel 10 in eine äußere Schwenkstellung verschwenkt, bis sie hinter einer Sicherungsnase 13 verrasten, und der Spülkasten 4 ist in dieser Höhe festgestellt.

Das Ablaufrohr **14** des Spülkastens **4** weist auf einem axialen Abschnitt noch mehrere axial versetzte ringförmige Sollbruchstellen **15** auf, an denen das Ablaufrohr 14 entsprechend der eingestellten Spülkastenhöhe leicht abgeschnitten werden kann.

## Patentansprüche

1. Vorwandinstallationsvorrichtung (1) für die Sanitärinstallation, mit einem Sanitärelement (4), das zwischen zwei im eingebanken Zustand vertikalen C-Profilschienen eines Rahmens in verschiedenen Höhen befestigbar ist, wobei die C-Profilschienen einander zugewandte Profilschlitze (3) aufweisen, und wobei in den C-Profilschienen (2) jeweils ein mit dem Sanitärelement (4) verbundener Führungsschlitten (5) verschiebbar geführt und feststellbar ist, **dadurch gekennzeichnet, dass** der Führungsschlitten (5) einen Führungsboden (8) aufweist und dass an jedem Führungsschlitten (5) ein aus dem Profilschlitz (3) vorstehender Klemmhebel (10) schwenkbar gelagert ist, mittels dem der Führungsschlitten (5) in der C-Profilschiene (2) festklemmbar ist, wobei der Klemmhebel (10) eine in einer zum Führungsboden (8) des Führungsschlittens (5) offenen Aufnahme schwenkbar gelagerte Klemmachse (9) mit einem angeflachten Abschnitt (11) aufweist, der in einer ersten Schwenkstellung des Klemmhebels (10) parallel und bündig zum Führungsboden (8) verläuft und in anderen Schwenkstellungen über den Führungsboden (8) um ein Klemmmaß (12) übersteht.

2. Vorwandinstallationsvorrichtung nach Anspruch 1, **dadurch gekennzeichnet, dass** der Klemmhebel (10) senkrecht zur aus den C-Profilschienen aufgespannten Ebene schwenkbar ist.

3. Vorwandinstallationsvorrichtung nach einem der Ansprüche 1 oder 2, **dadurch gekennzeichnet, dass** der Klemmhebel (10) in der ersten mittleren Schwenkstellung den Führungsschlitten (5) für ein Verschieben in der C-Profilschiene (2) freigibt und in den beiden äußeren Schwenkstellungen den Führungsschlitten (5) in der C-Profilschiene (2) festklemmt.

4. Vorwandinstallationsvorrichtung nach einem der Ansprüche 1 bis 3, **dadurch gekennzeichnet, dass** am Führungsschlitten (5) Sicherungsnasen (13) vorgesehen sind, die den Klemmhebel (10) in jeder klemmenden Schwenkstellung arretieren.

5. Vorwandinstallationsvorrichtung nach einem der vorhergehenden Ansprüche, **dadurch gekennzeichnet, dass** die beiden Führungsschlitten (5) am Sanitärelement (4) jeweils über einen Befestigungswinkel (6) befestigt sind.

6. Vorwandinstallationsvorrichtung nach einem der vorhergehenden Ansprüche, **dadurch gekennzeichnet, dass** ein Ablaufrohr (13) des als Spülkasten (4) ausgebildeten Sanitärelements mit mehreren axial versetzten ringförmigen Sollbruchstellen (14) versehen ist.

7. Vorwandinstallationsvorrichtung nach einem der Ansprüche 1 bis 5, **dadurch gekennzeichnet, dass** ein Ablaufrohr (13) des als Spülkasten (4) ausgebildeten Sanitärelements als ausziehbarer Wellenschlauch ausgebildet ist.

## Claims

1. Fore-wall installation device (1) for sanitary installation, with a sanitary element (4) which can be fastened at different heights between two C-profile rails of a frame which are vertical in the installed state, the C-profile rails having profile slots (3) facing one another, and a guide slide (5) connected to the sanitary element (4) being displaceably guided and lockable in each case in the C-profile rails (2), **characterized in that** the guide slide (5) has a guide bottom (8), and **in that** each guide slide (5) has pivotably mounted on it a clamping lever (10) which projects from the profile slot (3) and by means of which the guide slide (5) can be firmly clamped in the C-profile rail (2), the clamping lever (10) having a clamping shaft (9) which is pivotably mounted in a receptacle open towards the guide bottom (8) of the guide slide (5) and which has a flattened portion (11) which, in a first pivoting position of the clamping lever (10), runs parallel to and flush with the guide bottom (8) and, in other pivoting positions, projects beyond the guide bottom (8) by a clamping amount (12).

2. Fore-wall installation device according to Claim 1, **characterized in that** the clamping lever (10) is pivotable perpendicularly with respect to the plane spanned by the C-profile rails.

3. Fore-wall installation device according to either one of Claims 1 and 2, **characterized in that** the clamping lever (10), in the first middle pivoting position, releases the guide slide (5) for displacement in the C-profile rail (2) and, in the two outer pivoting positions, firmly clamps the guide slide (5) in the C-profile rail (2).

4. Fore-wall installation device according to one of Claims 1 to 3, **characterized in that** the guide slide (5) has provided on it securing noses (13) which detain the clamping lever (10) in each clamping pivoting position.

5. Fore-wall installation device according to one of the preceding claims, **characterized in that** the two guide slides (5) are fastened to the sanitary element (4) in each case via a fastening angle (6).

6. Fore-wall installation device according to one of the preceding claims, **characterized in that** an outflow pipe (15) of the sanitary element designed as a cistern (4) is provided with a plurality of axially offset annular predetermined breaking points (14).

7. Fore-wall installation device according to one of Claims 1 to 5, **characterized in that** an outflow pipe (15) of the sanitary element designed as a cistern (4) is designed as an extendable corrugated hose.

## Revendications

1. Dispositif d'installation devant une paroi (1) pour une installation sanitaire, comprenant un élément sanitaire (4) qui peut être fixé à différentes hauteurs entre deux rails profilés en C, verticaux dans l'état monté, d'un cadre, les rails profilés en C présentant des fentes profilées (3) tournées l'une vers l'autre et un chariot de guidage (5) connecté à l'élément sanitaire (4), étant à chaque fois guidé de manière déplaçable et pouvant être fixé dans les rails profilés en C (2), **caractérisé en ce que** le chariot de guidage (5) présente un fond de guidage (8) et **en ce que** sur chaque chariot de guidage (5) est monté à pivotement un levier de serrage (10) saillant hors de la fente profilée (3), au moyen duquel le chariot de guidage (5) peut être serré fixement dans le rail profilé en C (2), le levier de serrage (10) présentant un axe de serrage (9) monté à pivotement dans un logement ouvert vers le fond de guidage (8) du chariot de guidage (5), avec une portion aplatie (11), qui s'étend dans une première position de pivotement du levier de serrage (10) parallèlement et en affleurement avec le fond de guidage (8) et qui, dans d'autres positions de pivotement, dépasse d'une mesure de serrage (12) au-delà du fond de guidage (8).

2. Dispositif d'installation devant une paroi selon la revendication 1, **caractérisé en ce que** le levier de serrage (10) peut être pivoté perpendiculairement par rapport au plan tendu depuis les rails profilés en C.

3. Dispositif d'installation devant une paroi selon l'une quelconque des revendications 1 ou 2, **caractérisé en ce que** le levier de serrage (10), dans la première position de pivotement centrale, libère le chariot de guidage (5) pour un déplacement dans le rail profilé en C (2) et serre fixement le chariot de guidage (5) dans le rail profilé en C (2) dans les deux positions de pivotement extérieures.

4. Dispositif d'installation devant une paroi selon l'une quelconque des revendications 1 à 3, **caractérisé en ce que** l'on prévoit sur le chariot de guidage (5) des nez de fixation (13) qui bloquent le levier de serrage (10) dans chaque position de pivotement de serrage.

5. Dispositif d'installation devant une paroi selon l'une quelconque des revendications précédentes, **caractérisé en ce que** les deux chariots de guidage (5) sont fixés sur l'élément sanitaire (4) à chaque fois par le biais d'une équerre de fixation (6).

6. Dispositif d'installation devant une paroi selon l'une quelconque des revendications précédentes, **caractérisé en ce qu'**un tuyau de chasse (13) de l'élément sanitaire réalisé sous forme de chasse d'eau (4) est pourvu de plusieurs points destinés à la rupture (14) de forme annulaire et décalés axialement.

7. Dispositif d'installation devant une paroi selon l'une quelconque des revendications 1 à 5, **caractérisé en ce qu'**un tuyau de chasse (13) de l'élément sanitaire réalisé sous forme de chasse d'eau (4) est réalisé sous forme de tuyau ondulé étirable.
